# EUROPÄISCHE PATENTSCHRIFT

(11) **EP 0 593 942 B1**
(45) Veröffentlichungstag und Bekanntmachung des Hinweises auf die Patenterteilung: **24.07.1996**
(21) Anmeldenummer: 93115519.6
(22) Anmeldetag: 25.09.1993
(51) Int. Cl.: F01P 3/20

(54) **Wärmepuffer für den Kühlkreislauf von flüssigkeitsgekühlten Brennkraftmaschinen**
Heat accumulator for the cooling circuit of liquid cooled internal combustion engines
Accumulateur de chaleur pour le circuit de refroidissement de moteurs à combustion interne refroidis par un liquide

(30) Priorität: 23.10.1992 DE 4235883
(43) Veröffentlichungstag der Anmeldung: 27.04.1994
(73) Patentinhaber: MERCEDES-BENZ AG, 70327 Stuttgart (DE)
(72) Erfinder: Eibl, Markus, Dipl.-Ing., D-70193 Stuttgart (DE)

(56) Entgegenhaltungen:
- DE-A- 1 805 862
- DE-C- 3 720 319
- SOVIET INVENTIONS ILLUSTRATED, Q Sektion, Woche 8526, 7. August 1985 DERWENT PUBLICATIONS LTD., London, Q 51

## Beschreibung

Die Erfindung betrifft einen Kühlkreislauf für flüssigkeitsgekühlte Brennkraftmaschinen nach dem Oberbegriff von Anspruch 1, wie er im Fahrzeugbau allgemein üblich ist (siehe SU-A-1129392).

Bei einem üblichen Kühlkreislauf muß die Kapazität des Luft/Flüssigkeits-Wärmetauschers und die Menge des vorhandenen Kühlmittels so groß ausgelegt werden, daß auch bei Spitzenbelastung, beispielsweise bei geringer Fahrgeschwindigkeit auf Steilstrecken im Vollastbetrieb bei hohen Lufttemperaturen, ausreichend Wärme aus dem Motorblock abgeführt wird und dieser seine maximale Betriebstemperatur nicht überschreitet. Dies führt dazu, daß Kühlmittelmenge und Luft/Flüssigkeits-Wärmetauscher für die Bedürfnisse des Normalbetriebs überdimensioniert ausgelegt werden müssen. Sie beanspruchen also einen größeren Bauraum und haben eine größere Masse gegenüber einem für den Normalbetrieb ausgelegten Kühlkreislauf.

Ferner sind aus der DE 37 20 319 C2 sowie aus dem Artikel ATZ-1991 Heft 10 Seiten 620-625 Latentwärmespeicher bekannt, bei denen in einem thermisch isolierten, vom dem Kühlmittel durchströmten Behälter ein von der Kühlflüssigkeit abgetrenntes aber mit ihr in Wärmeaustausch stehendes Speichermedium während des Betriebs des Fahrzeugs erwärmt wird. Die im Speichermedium gespeicherte Energie wird beim Kaltstart des Fahrzeugs wieder an den Kühlkreislauf abgegeben. Um die vom Speichermedium speicherbare Energie zu erhöhen, werden Speichermedien bevorzugt, die in einem Temperaturbereich unterhalb der normalen Betriebstemperatur der Kühlflüssigkeit einen Phasenübergang aufweisen und deren spezifische Verdundstungs- bzw. Schmelzwärme möglichst groß ist.

Aufgabe der Erfindung ist es, den gattungsgemäß zugrundegelegten Kühlkreislauf dahingehend zu verbessern, daß die Dimensionierung der Kühlmittelmenge und des Luft/Flüssigkeits-Wärmetauschers auf die Bedürfnisse des Normalbetriebes abgestimmt werden können und dennoch eine ausreichende Abführung der Motorwärme bei Spitzenbelastungen gewährleistet ist.

Diese Aufgabe wird bei Zugrundelegung des gattungsgemäßen Kühlkreislaufs erfindungsgemäß durch die kennzeichnenden Merkmale von Anspruch 1 gelöst.

In dem Kühlkreislauf ist ein Wärmepuffer angeordnet, der ein Wärmespeichermedium enthält, das mit der Kühlflüssigkeit des Kühlkreislaufes im Wärmeaustausch steht. Das Wärmespeichermedium ist so gewählt, daß es im oberen Betriebstemperaturenbereich des Kühlmittels, höchstens jedoch 10°C oberhalb der maximal zulässigen Betriebstemperatur einem Phasenwechsel unterliegt. Überschreitet die Betriebstemperatur des Kühlmittels die Temperatur des Phasenübergangs, so entzieht das Wärmespeichermedium aufgrund des stattfindenden Phasenüberganges dem Kühlmittel eine große Energiemenge und verhindert bis zum vollständigen Abschluß des Phasenübergangs eine weitere Erwärmung des Kühlmittels. Um eine hohe Energieaufnahme zu gewährleisten, wird man solche Wärmemedien bevorzugen, die eine große spezifische Schmelz- bzw. Verdunstungswärme aufweisen.

Es ist beispielsweise aus der Zeitschrift BWK Brennstoff Wärme Kraft, Band 43 (1991) Nr. 6 (Juni), Seiten 333 bis 337; Dr. O. Schatz "Latentwärmespeicher für Kaltstartverbesserung von Kraftfahrzeugen" bekannt, im Kühlkreislauf eines Fahrzeuges einen Latentwärmespeicher anzuordnen, bei dem während des Betriebs der Brennkraftmaschine ein Wärmespeichermedium erwärmt wird. Aufgabe dieses Latentwärmespeichers ist es jedoch, die aufgenommene Energie zu speichern und bei einem Kaltstart der Brennkraftmaschine zurückzugeben, damit die Betriebstemperatur des Motors schneller erreicht wird. Deshalb unterliegen die Wärmespeichermedien der Wärmepuffer den selben Optimierungsanforderungen wie die der Latentwärmespeicher und sind auch in beiden verwendbar. Jedoch darf bei Latentwärmespeichern die Phasenübergangstemperatur des Wärmespeichermediums nicht oberhalb der maximal zulässigen Betriebstemperatur des Kühlmittels liegen, sondern muß im Bereich der normalen Betriebstemperatur des Kühlmittels liegen. Um ein vorzeitiges Abkühlen des Latentwärmespeichers zu verhindern, wird er nach außen hin gut thermisch isoliert.

Im Unterschied dazu soll bei dem Wärmepuffer eine gute thermische Leitfähigkeit gegeben sein, um einen Teil der aufgenommenen Energie an die Umgebungsluft abzugeben und somit endgültig dem Kühlkreislauf zu entziehen. Die Regenerierung des Wärmepuffers erfolgt ebenfalls über den Kühlkreislauf sobald dessen Kapazität von der Brennkraftmaschine nicht mehr voll beansprucht wird.

Zweckmäßige Ausgestaltungen der Erfindung können den Unteransprüchen entnommen werden; im übrigen ist die Erfindung an Hand der in den Zeichnungen dargestellten Ausführungsbeispiele nachfolgend noch erläutert; dabei zeigen:
- Fig. 1: eine Darstellung eines erfindungsgemäßen Wärmepuffers und die
- Fig. 2a-d: verschiedene Ausführungsbeispiele einer erfindungsgemäßen Anordnung des Wärmepuffers im Kühlkreislauf.

Die Figur 1 zeigt eine perspektivische Darstellung eines Wärmespeichers. Das Wärmespeichermedium 21 ist in Kammern 24 untergebracht. Die Kammern werden von der Kühlflüssigkeit 2 umströmt. Um einen guten Wärmeaustausch zwischen der Kühlflüssigkeit 2 und dem Wärmespeichermedium 21 zu gewährleisten ist die Form der Kammern und des Wärmespeichers 20 so ausgelegt, daß die Strömungsgeschwindigkeit der Kühlflüssigkeit 2 in dem Wärmespeicher 20 niedrig ist und daß eine möglichst große Kontaktfläche zwischen den Kammern 24 und der Kühlflüssigkeit 2 besteht. Zur besseren Abführung der Wärme sind außenseitig am Wärmespeicher 20 Kühlrippen 22 angeordnet. Als Wärmespeichermedium kann beispielsweise Natrium verwendet werden, dessen Schmelzpunkt mit 97,8 °C nahe des Siedepunktes von dem üblicherweise als Kühlflüssigkeit verwendeten Wasser liegt und dessen spezifische Schmelzwärme mit 113 kJ/kg eine hohe Energieaufnahme gewährleistet. Auch andere Wärmespeichermedien sind möglich. Als Auswahlkriterium für das geeignete Wärmespeichermedium ist dabei neben der Phasenumwandlungstemperatur auch der Quotient aus spezifischer Schmelz- bzw Verdunstungswärme und aus dem spezifischen Gewicht heranzuziehen, da dieser ein Maßstab für die benötigte Masse des Speichermediums ist.

Die Figuren 2a) bis 2d) zeigen unterschiedliche schematische Darstellungen eines Kühlkreislaufes, die allgemein üblich sind mit jeweils unterschiedlicher Anordnung des Wärmespeichers 20 in dem Kühlkreislauf. Der zugrundegelegte Kühlkreislauf ist allen vier Figuren gemeinsam. Das Wasser wird von der Umwälzpumpe 6 in den Motorblock 1 gepumpt, in dem es erwärmt wird. Im Ausflußbereich der Kühlflüssigkeit wird in dem Thermostat 7 die Kühlflüssigkeitstemperatur gemessen und eventuell der Kühlflüssigkeitsdurchsatz geregelt. Über den Vorlauf 4 wird die Kühlflüssigkeit dem Luft/Flüssigkeits-Wärmetauscher 3 - im folgenden kurz Kühler 3 genannt - zugeführt. Von dort wird die Kühlflüssigkeit über den Rücklauf 5 wieder der Umwälzpumpe 6 zugeleitet. Bei allen vier Beispielen erfolgt die Ankopplung des Wärmespeichers 20 an den Kühlkreislauf über ein Steuerventil 23. Alternativ dazu ist es auch möglich, den Wärmespeicher 20 ständig vom vollen oder von einem festgelegten Teilstrom des Kühlwasserstromes durchflossen, anzuordnen.

Die Figuren 2a und 2b zeigen zwei Beispiele einer seriellen Anordnung des Wärmepuffers 20 in Bezug auf den Kühler 3. In Figur 2a ist der Wärmepuffer 20 über das Steuerventil 23 als Abzweigung von dem Rücklauf 5 angeordnet. Die vom Kühler kommende Kühlflüssigkeit wird alternativ direkt der Umwälzpumpe 6 zugeleitet oder zuerst dem Wärmepuffer 20 zugeführt um anschließend ebenfalls zur Umwälzpumpe 6 zu gelangen. Diese Anordnung des Wärmepuffer 20 im Kühlkreislauf ist insbesondere dann sinnvoll, wenn die Phasenumwandlungstemperatur des Wärmespeichermediums unterhalb der maximal zulässigen Betriebstemperatur der Kühlflüssigkeitstemperatur liegt.

Die Figur 2b zeigt eine Anordnung, bei der die Kühlflüssigkeit, wiederum über ein Steuerventil 23 geregelt, bevor es zum Kühler 3 gelangt, dem Wärmespeicher 20 zugeführt werden kann. Die in der Figur 2c gezeigte Anordnung unterscheidet sich nur darin von der Figur 2b, daß die durch den Wärmepuffer 20 geleitete Kühlflüssigkeit nicht mehr dem Kühler 3 zugeführt wird, sondern direkt der Umwälzpumpe 6 zugeleitet wird. Dies beiden Anordnungen des Wärmepuffers sind insbesondere dann sinnvoll, wenn die Phasenumwandlungstemperatur des Wärmespeichermediums oberhalb oder nahe der maximal zulässigen Betriebstemperatur der Kühlflüssigkeit liegt.

In Figur 2d ist eine alternative Anordnung gezeigt, bei der der Wärmepuffer 20, abermals über das Steuerventil 23 regelbar, in den Kühlmitteldurchfluß des Motorblocks intergriert ist. Auch diese Anordnung ist insbesondere dann sinnvoll, wenn die Phasenumwandlungstemperatur des Wärmespeichermediums oberhalb oder nahe der maximalen Bertriebstemperatur der Kühlflüssigkeit liegt.

## Patentansprüche

1. Kühlkreislauf für eine insbesondere zum Antrieb eines Nutzfahrzeuges dienende, flüssigkeitsgekühlte Brennkraftmaschine (1),
- mit motorintegrierten, durch einen Flüssigkeitsmantel gebildeten, die Motorabwärme an die Kühlflüssigkeit (2) übertragenden Wärmeaustauschflächen,
- mit wenigstens einem mit Außenluft beaufschlagbaren, die Motorabwärme an die Atmosphäre abgebenden Luft/Flüssigkeits-Wärmetauscher (3),
- mit Vor- und Rücklaufleitungen (4,5), die den Flüssigkeitsmantel der Brennkraftmaschine und den Luft/Flüssigkeits-Wärmetauscher zu einem geschlossenen Kühlkreislauf verbinden und
- mit einer im Kühlkreislauf angeordneten Umwälzpumpe (6) zur Aufrechterhaltung eines Flüssigkeitsumlaufes innerhalb des Kühlkreislaufes, wobei
im Kühlkreislauf ein Wärmepuffer (20) angeordnet ist, der ein mit der Kühlflüssigkeit (2) des Kühlkreislaufes in Wärmeaustausch stehendes, von der Kühlflüssigkeit (2) abgetrenntes Wärmespeichermedium (21) enthält, wobei das Wärmespeichermedium (21) eine beliebige Anzahl von Phasenumwandlungen, insbesondere zwischen fest und flüssig und umgekehrt, durchführen kann, **dadurch gekennzeichnet daß,** die Phasenumwandlungstemperatur im oberen Bereich der Betriebstemperatur der Kühlflüssigkeit (2) liegt und zwischen Wärmepuffer (20) und Umgebungsluft eine gute thermische Leitfähigkeit gegeben ist.

2. Kühlkreislauf nach Anspruch 1,
**dadurch gekennzeichnet,**
daß die Phasenumwandlungstemperatur höchstens 10 Grad, vorzugsweise höchstens 3 Grad oberhalb der maximal zulässigen Betriebstemperatur der Kühlflüssigkeit liegt.

3. Kühlkreislauf nach Anspruch 1,
**dadurch gekennzeichnet,**
daß das Wärmespeichermedium (21) ein Wachs, ein niedrig schmelzendes Metall, z.B. Natrium oder ein in Wasser gelöstes Salz oder ein gelöstes Ion, insbesondere Bariumhydroxid ist.

4. Kühlkreislauf nach Anspruch 1,
**dadurch gekennzeichnet,**
daß der Wärmepuffer (20) an seiner Außenseite, vorzugsweise dem Fahrtwind ausgesetzte, wärmeabgebende Kühlrippen (22) aufweist.

5. Kühlkreislauf nach Anspruch 1,
**dadurch gekennzeichnet,**
daß der Wärmepuffer (20) parallel zum Luft/Flüssigkeits-Wärmetauscher (3) innerhalb des Kühlkreislaufes angeordnet ist.

6. Kühlkreislauf nach Anspruch 1,
**dadurch gekennzeichnet,**
daß der Wärmepuffer (20) seriell zum Luft/Flüssigkeits-Wärmetauscher (3) innerhalb des Kühlkreislaufes angeordnet ist,

7. Kühlkreislauf nach Anspruch 6,
**dadurch gekennzeichnet,**
daß die Phasenumwandlungstemperatur des Wärmespeichermediums (21) oberhalb der maximal zulässigen Betriebstemperatur der Kühlflüssigkeit (2) liegt und daß der Wärmepuffer (20) in der die Motorabwärme vom Flüssigkeitsmantel der Brennkraftmaschine zum Luft/Flüssigkeits-Wärmetauscher (3) fördernden Vorlaufleitung (4) angeordnet ist.

8. Kühlkreislauf nach Anspruch 6,
**dadurch gekennzeichnet,**
daß die Phasenumwandlungstemperatur des Wärmespeichermediums (21) unterhalb der maximal zulässigen Betriebstemperatur der Kühlflüssigkeit (2) liegt und daß der Wärmespeicher (20) in der die durch den Luft/Flüssigkeits-Wärmetauscher (3) abgekühlte Kühlflüssigkeit (2) zur Brennkraftmaschine zurückfördernden Rücklaufleitung (5) angeordnet ist.

9. Kühlkreislauf nach Anspruch 1,
**dadurch gekennzeichnet,**
daß der Wärmepuffer (20) mittels eines vorzugsweise temperaturgesteuerten Steuerventiles (23) mehr oder weniger stark von der Kühlflüssigkeit (2) durchströmt ist.

## Claims

1. A cooling circuit for a liquid-cooled internal combustion engine (1), particularly for driving a commercial vehicle,
- with engine-integrated heat exchange surfaces, formed by a liquid jacket, transmitting the heat given off by the engine to the cooling liquid (2);
- with at least one air/liquid heat exchanger (3) impingeable with outer air, releasing into the atmosphere the heat given off by the engine;
- with forward and return flow ducts (4, 5) which connect the liquid jacket of the internal combustion engine and the air/liquid heat exchanger with a closed cooling circuit, and
- with a circulation pump (6) mounted in the cooling circuit for maintaining a circulation of liquid within the cooling circuit,
there being mounted in the cooling circuit a heat buffer (20) which contains a heat storage medium (2) being in heat exchange with the cooling liquid (2) of the cooling circuit, and separate from the cooling liquid (2), the heat storage medium (21) being able to carry out any desired number of phase transitions, particularly between stationary and fluid, characterized in that the phase transition temperature is situated in the upper range of the working temperature of the cooling liquid (2) and a good heat conductibility is provided between the heat buffer (20) and the ambient air.

2. A cooling circuit according to claim 1, characterized in that the phase transition temperature is situated at a maximum of 10 degrees, preferably a maximum of 3 degrees, above the maximum permissible working temperature of the cooling liquid.

3. A cooling circuit according to claim 1, characterized in that the heat storage medium (21) is a wax, a low melting metal, e.g., sodium, or a salt dissolved in water, or a dissolved ion, particularly barium hydroxide.

4. A cooling circuit according to claim 1, characterized in that the heat buffer (20) has on its external side, preferably that exposed to the relative wind, cooling fins (22) which give off heat.

5. A cooling circuit according to claim 1, characterized in that the heat buffer (20) is mounted parallel to the air/liquid heat exchanger (3) inside the cooling circuit.

6. A cooling circuit according to claim 1, characterized in that the heat buffer (20) is mounted in series with the air/liquid heat exchanger (3) inside the cooling circuit.

7. A cooling circuit according to claim 6, characterized in that the phase transition temperature of the heat storage medium (21) is situated above the maximum permissible working temperature of the cooling liquid (2), and in that the heat buffer (20) is mounted in the forward flow duct (4) conveying the heat given off by the engine from the liquid jacket of the internal combustion engine to the air/liquid heat exchanger (3).

8. A cooling circuit according to claim 6, characterized in that the phase transition temperature of the heat storage medium (21) is situated below the maximum permissible working temperature of the cooling liquid (2), and in that the heat buffer (20) is mounted in the return duct (5) conveying back to the internal combustion engine the cooling liquid (2) cooled by the air/liquid heat exchanger (3).

9. A cooling circuit according to claim 1, characterized in that the heat buffer (20) is swept in varying degrees of intensity by the cooling liquid (2) by means of a control valve (23) preferably temperature-controlled.

## Revendications

1. Circuit de refroidissement d'un moteur à combustion interne (1) refroidi par liquide, servant en particulier à l'entraînement d'un véhicule utilitaire
- comprenant des surfaces d'échange de chaleur intégrées au moteur, formées par une enveloppe de liquide et transférant la chaleur évacuée du moteur au liquide de refroidissement (2),
- comprenant au moins un échangeur de chaleur air/liquide (3) balayé par l'air ambiant et abandonnant la chaleur évacuée du moteur à l'atmosphère,
- comprenant des conduits d'alimentation et de reflux (4, 5) qui relient l'enveloppe du liquide du moteur à combustion interne et l'échangeur de chaleur air/liquide à un circuit fermé de refroidissement et
- comprenant une pompe de circulation (6) disposée dans le circuit de refroidissement pour le maintien d'une circulation de liquide à l'intérieur du circuit de refroidissement, un accumulateur de chaleur (20), qui est disposé dans le circuit de refroidissement, contenant un fluide accumulateur de chaleur (21) qui est en échange de chaleur avec le liquide de refroidissement (2) du circuit de refroidissement et qui est séparé du liquide de refroidissement (2), le fluide accumulateur de chaleur (21) pouvant effectuer un nombre arbitraire de changements de phase, en particulier entre l'état solide et l'état liquide et inversement, caractérisé en ce que la température de changement de phase se trouve dans la plage supérieure de la température de service du liquide de refroidissement (2) et une bonne conductibilité thermique existe entre l'accumulateur de chaleur (20) et l'air ambiant.

2. Circuit de refroidissement selon la revendication 1,
caractérisé
en ce que la température de changement de phase est au maximum de 10 degrés, de préférence au maximum de 3 degrés supérieure à la température maximale admissible de service du liquide de refroidissement.

3. Circuit de refroidissement selon la revendication 1,
caractérisé
en ce que le fluide accumulateur de chaleur (21) est une cire, un métal à bas point de fusion, par exemple du sodium ou un sel en solution dans de l'eau, ou un ion en solution, en particulier de l'hydroxyde de baryum.

4. Circuit de refroidissement selon la revendication 1,
caractérisé
en ce que l'accumulateur de chaleur (20) comporte sur le côté extérieur des ailettes de refroidissement (22) abandonnant de la chaleur et exposées au vent relatif.

5. Circuit de refroidissement selon la revendication 1,
caractérisé
en ce que l'accumulateur de chaleur (20) est disposé en parallèle avec l'échangeur de chaleur air/liquide (3) à l'intérieur du circuit de refroidissent.

6. Circuit de refroidissement selon la revendication 1,
caractérisé
en ce que l'accumulateur de chaleur (20) est disposé en série avec l'échangeur de chaleur air/liquide (3) à l'intérieur du circuit de refroidissement.

7. Circuit de refroidissement selon la revendication 6,
caractérisé
en ce que la température de changement de phase du fluide accumulateur de chaleur (21) est supérieure à la température maximale admissible de service du liquide de refroidissement (2) et en ce que l'accumulateur de chaleur (20) est disposé dans le conduit d'alimentation (4) transportant la chaleur évacuée du moteur de l'enveloppe du liquide du moteur à combustion interne vers l'échangeur de chaleur air/liquide (3).

8. Circuit de refroidissement selon la revendication 6,
caractérisé
en ce que la température de changement de phase du fluide accumulateur de chaleur (21) est inférieure à la température maximale admissible de service du liquide de refroidissement (2) et en ce que l'accumulateur de chaleur (20) est disposé dans le conduit de reflux (5) qui renvoie le liquide de refroidissement (2) refroidi par l'échangeur de chaleur air/liquide (3) dans le moteur à combustion interne.

9. Circuit de refroidissement selon la revendication 1,
caractérisé
en ce que l'accumulateur de chaleur (20) est balayé plus ou moins fortement par le liquide de refroidissement (2) au moyen d'un distributeur de commande (23) commandé de préférence en fonction d'une température.
